# FASCICULE DE BREVET EUROPEEN

(11) **EP 0 040 998 B1**
(45) Date de publication et mention de la délivrance du brevet: **22.02.1984**
(21) Numéro de dépôt: 81400706.8
(22) Date de dépôt: 05.05.1981
(51) Int. Cl.: H01J 25/11, H01J 23/24

(54) **Oscillateur hyperfréquence à interaction étendue**
Oszillator mit verlängertem Wechselwirkungsbereich
Extended interaction oscillator

(30) Priorité: 23.05.1980 FR 8011552
(43) Date de publication de la demande: 02.12.1981
(73) Titulaire: THOMSON-CSF, 75008 Paris (FR)
(72) Inventeur: Epsztein, Bernard, F-75360 Paris Cedex 08 (FR)
(74) Mandataire: Mayeux, Michèle

## Description

La présente invention concerne un oscillateur hyperfréquence à interaction étendue.

Les oscillateurs à interaction étendue sont bien connus de l'art antérieur. En anglais, en les désigne par "extended interaction oscillators" ou E.I.O.

Ces oscillateurs sont surtout utilisés vers les longueurs d'onde millimétriques comme oscillateurs de mesure ou comme émetteurs et récepteurs hétérodynes radars. Ils sont constitués par un tronçon de ligne à structure périodique, relativement court, puisqu'il ne comporte généralement qu'une dizaine d'étages indentiques. Cette ligne comporte généralement une succession de barreaux métalliques et de fentes ou une suite de vannes métalliques, identiques ou non (cas de la structure du type "rising sun"). Ce tronçon de ligne est contenu dans un boîtier étanche au vide.

Un faisceau d'électrons linéaire traverse la ligne ou la lèche, cependant qu'est créée une onde hyperfréquence qui se propage dans le boîtier.

Il y a interaction entre l'onde et le faisceau, et l'ensemble de la ligne et du boîtier se met en résonance. L'oscillation se produit généralement sur le mode ₇r.

Les oscillateurs à interaction étendue selon l'art antérieur présentent les inconvénients suivants:
- les tolérances mécaniques concernant la ligne à structure périodique sont très strictes. En effet, on peut considérer que l'oscillateur à interaction étendue est constitué par une suite de cavités à la résonance. Il est très. important, notamment pour éviter les oscillations parasites, que ces cavités aient exactement la même structure géométrique; ce qui impose des tolérances mécaniques très strictes surtout pour la ligne;
- les oscillateurs à interaction étendue sont accordables mécaniquement dans une bande de fréquence relativement faible;
- les divers modes d'oscillation sont très pro₋ ches les uns des autres et des sauts de modes aléatoires se produisent. La qualité du spectre de fréquence engendré est donc médiocre d'autant plus que la surtension est faible. A cause de cette faible surtension, les pertes sont importantes et le rendement peu élevé.

La présente invention concerne un oscillateur à interaction étendue qui ne présente pas ces inconvénients.

L'oscillateur à interaction étendue selon la présente invention comporte une ligne à structure périodique constituée par une succession de vannes, ces vannes étant traversées ou léchées par un faisceau d'électrons linéaire. Cette ligne surmonte une cavité rectiligne donts les dimensions de la section transversale sont déterminées pour qu'elle se comporte comme un guide d'onde à la fréquence de coupure, selon l'axe longitudinal de ta ligne et sur un mode transverse magnétique, TMₘₘ, avec m=1, 3, 5 ... et n= 1, 2, 3, 4 ... Des orifices de couplage entre les vannes et la cavités sont prévus sur la cavité, entre deux vannes successives et à intervalles reguliers. La tension d'anode du faisceau, les distances entre deux vannes successives et entre deux orifices de couplage successifs sont fixées pour que le temps de transit du faisceau d'électrons d'un orifice de couplage au suivant soit voisin selon la mode de fonctionnement choisi (π, 2π, 3π), de la période, ou d'un multiple de la période, du champ électrique dont la longueur d'onde est la longueur d'onde de coupure de la cavité (Ac), la fréquence d'oscillations de l'oscillateur étant égale à la fréquence de coupure de la cavité. Enfin, un dispositif de couplage permet de prélever sur la cavité l'énergie de sortie de l'oscillateur.

Parmi les principaux avantages de l'oscillateur selon l'invention, on peut citer:
- le fait que les tolérances mécaniques sur les dimensions des vannes de la ligne ne soient plus critiques comme c'était le cas pour la ligne à retard de l'oscillateur selon l'art antérieur; par contre, les tolérances mécaniques sur les dimensions de la cavité percée d'orifices de couplages sont assez strictes mais cela pose moins de problèmes que pour les vannes;
- le fait qu'une grande gamme d'accord mécanique puisse être obtenue, particulièrement dans les modes de réalisation de l'oscillateur où la cavité est un parallélépipède;
- enfin, le fait qu'on obtienne une résonance unique à très haute surtension, et donc une grande pureté spectrale de l'oscillation; ainsi les sauts de mode aléatoires sont inexistants et le rendement excellent.

D'autres objets, caractéristiques et résultats de l'invention ressortiront de la description suivante, donnée à titre d'exemple non limitatif et illustrée par les figures annexées qui représentent:
- La figure 1, une vue en perspective d'un oscillateur à interaction étendue selon l'art antérieur;
- La figure 2, une vue en perspective d'un mode de réalisation d'un oscillateur à interaction étendue selon l'invention;
- La figure 3, une vue en coupe transversale d'un autre mode de réalisation d'un oscillateur à interaction étendue selon l'invention.

Sur les différentes figures, les mêmes repères désignent les mêmes éléments, mais, pour des raisons de clarté, les cotes et proportions des divers éléments ne sont pas respectées.

La figure 1 concerne une vue en perspective d'un oscillateur à interaction étendue selon l'art antérieur.

Cet oscillateur comporte une ligne à retard 1 qui est constituée de deux plaques métalliques identiques qui se font face. Chacune de ces plaques comporte la succession à intervalles réguliers de deux types de fentes d'inégales longueurs: une petite fente 2 et une grande fente 3; les fentes de même nom des deux plaques sont en vis-à-vis. Il s'agit donc là d'une ligne à retard 1 qui comporte une succession de barreaux métalliques et de fentes.

Cette ligne à retard 1 est contenue dans un boîtier 4 étanche au vide.

Un faisceau d'électrons linéaire est produit par un canon à électrons, non représenté sur la figure et qui se trouve situé à une extrêmité du boîtier 4. Ce faisceau d'électrons se propage entre les deux plaques qui constituent la ligne à retard 1 selon un axe 00' qui est l'axe longitudinal du boîtier 4. A l'autre extrêmité du boîtier 4, ce faisceau d'électrons est recueilli sur une collecteur qui n'est pas représenté. Enfin, un focalisateur magnétique, non représenté et constitué de façon tout à fait classique par un solénoïde ou un aimant permanent, guide le faisceau d'électrons selon l'axe 00'.

La figure 2 concerne une vue en perspective d'un mode de réalisation d'un oscillateur à interaction étendue selon l'invention et la figure 3 concerne une vue en coupe transversale d'un autre mode de réalisation de l'oscillateur selon l'invention.

L'oscillateur à interaction étendue selon l'invention comporte une ligne à structure périodique 1 qui est constituée par la succession à intervalles réguliers de vannes 5.

Chaque vanne est percée d'un orifice 6, comme cela est représenté sur la figure 2, ou comporte une fente 11, comme sur la figure 3. A travers ces orifices ou ces fentes, se propage un faisceau d'électrons linéaire selon l'axe 00' qui passe par le milieu des fentes ou des trous. Ce faisceau d'électrons est émis par un canon à électrons, focalisé selon l'axe 00' par un focalisateur magnétique et enfin, reçu par un collecteur; tous ces éléments, canon, focalisateur et collecteur, sont bien connus de l'art antérieur et ne sont pas représentés sur les figures.

Le faisceau d'électrons peut aussi être un faisceau plat qui lèche le bord supérieur des vannes 5 qui ne comportent alors ni orifice, ni fente.

La ligne 1 surmonte une cavité 7 presque entièrement fermée qui est rectiligne. La section de cette cavité peut prendre diverses formes; elle peut être circulaire par exemple. Mais, la cavité est le plus souvent constituée par un parallélépipède droit dont la section est un rectangle ou un carré. C'est le cas sur la figure 3 où la section de la cavité a pour dimensions a selon l'horizontale et b selon la verticale.

Les dimensions de la cavité sont déterminées pour qu'elle se comporte comme un guide d'onde à la fréquence de coupure, selon l'axe longitudinal 00' de la ligne et sur un mode transverse magnétique, TMₘₘ, avec m=1, 3, 5 ... et n=1, 2, 3, 4 ...

En se limitant aux modes TMₘₘ avec m=1, 3, 5 ... et n=1, 2, 3, 4 ..., on sélectionne les modes pour lesquels le champ électrique est maximal selon le plan médian de la cavité qui contient l'axe 00'. On rapelle en effet que les indices m et n correspondent au nombre de demi-périodes du champ électrique selon les dimensions a et b du guide, dans le cas d'un guide rectangulaire. En choisissant m impair, on obtient donc un champ maximal dans le plan médian en ce qui concerne le champ selon la dimension a. En ce qui concerne le champ selon la dimension b, le fait que n soit pair ou impair ne réagit pas sur la valeur du champ dans le plan médian indiqué.

Sur la figure 3, on a choisi m et n égaux à 1 et les variations du champ électrique, dans la section droite sont représentées en trait fin.

L'oscillateur selon l'invention comporte des orifices de couplage 8 entre les vannes et la cavité. Ces orifices sont constitués par des fentes percées sur la cavité entre deux vannes successives et à intervalles réguliers. Sur la figure 2, on trouve une fente de couplage 8 dans un intervalle entre vannes sur deux.

Un dispositif de couplage permet de prélever l'énergie de sortie de l'oscillateur: ce dispositif peut être constitué par un guide rectangulaire 9 relié à la cavité via un iris et prolongé par une bride 10.

Enfin, il est bien entendu que l'oscillateur représenté sur la figure 2 est contenu dans un boîtier étanche au vide qui n'est pas représenté.

On va maintenant examiner le fonctionnement de l'oscillateur selon l'invention. Ce fonctionnement présente des analogies avec celui d'un magnétron coaxial.

On rapelle que la cavité se comportant comme un guide d'onde à la fréquence de coupure selon l'axe 00' et sur un mode tmₘₙ, le champ électrique qui règne à l'intérieur de la cavité est invariant selon l'axe longitudinal PP' de la cavité qui est parallèle à 00'. Le champ électrique E est représenté symboliquement sur la figure 2 par une flèche en trait discontinu portée par l'axe PP'.

Les orifices de couplage 8 sont donc excités en phase par le champ électrique

Dans le cas de la figure 2, où on trouve un orifice de couplage 8 dans un intervalle entre vannes sur deux, on peut fonctionner sur les modes ₇r ou 3₇r. Au-delà, c'est-à-dire pour les modes 5π, 7₇r ..., l'impédance de l'oscillateur n'est plus acceptable. On ne va donc pas au-delà du mode 3π.

On rappelle que pour le mode π, le champ électrique est déphasé de π d'une vanne à l'autre, alors que le déphasage est de 3₇r pour le mode 3π.

Dans le cas de la figure 2, pour fonctionner selon le mode π, qui est le mode le plus couramment utilisé, la tension d'anode qui détermine la vitesse du faisceau d'électrons et la distance entre deux vannes successives sont choisies pour que le temps de transit du faisceau d'électrons d'un orifice de couplage au suivant soit voisin de la période du champ électrique dont la longueur d'onde est λ_{c}.

Il y a ainsi un déphasage de π sur le champ électrique d'une vanne à l'autre.

Le faisceau d'électrons est ainsi freiné par le champ électrique auquel il cède de l'énergie au niveau des orifices de couplage en produisant l'énergie hyperfréquence utile et en entretenant l'oscillation.

Un régime résonnant est ainsi établi dans la cavité à la fréquence de coupure du guide d'onde auquel peut être assimilée la cavité.

Dans le cas de la figure 2, on peut aussi fonctionner selon le mode 3₇r. Le temps de transit du faisceau d'électrons d'un orifice de couplage au suivant doit être alors voisin de trois fois la période du champ électrique dont la longueur d'onde est λ_{c}. Il faut modifier la tension d'anode.

On peut aussi fonctionner sur le mode 2π en prévoyant un orifice de couplage 8 dans chaque intervalle entre vannes. Le temps de transit du faisceau d'électrons d'un orifice de couplage au suivant doit être alors voisin de la période du champ électrique.

On constate donc que la fréquence d'oscillation de l'oscillateur selon l'invention est la fréquence de coupure du guide d'onde auquel peut être assimilée la cavité 7 percée d'orifices de couplage 8. Ce sont donc les dimensions de la cavité qui sont importantes pour fixer la fréquence d'oscillations et non celles des vannes comme c'est le cas pour l'oscillateur de l'art antérieur.

On conçoit donc qu'une grande gramme d'accord mécanique de la fréquence d'oscillation puisse être obtenue très simplement, particulièrement dans les modes de réalisation de l'oscillateur où la cavité est un parallélépipède droit.

On rapelle en effet que dans le cas d'un guide d'onde rectangulaire, les dimensions a et b de la section droite du guide sont reliées aux indices m et n et à la longueur d'onde de coupure λ_{c} par la relation:'

En faisant varier a ou b (voir figure 3), on obtient un réglage mécanique de la fréquence d'oscillations.

Les variations du champ électrique qui sont représentées sur la figure 3 en trait fin ne sont pas pour autant modifiées car l'amplitude du champ rapportée à des axes horizontaux et verticaux dont l'origine se trouve sur l'axe PP' s'écrit: où Eₒ est une constante.

Sur la figure 3, on a représenté schématiquement comment il est possible de faire varier la dimension horizontale a de la base de la cavité constituée par un parallélépipède droit en utilisant un piston 12 vertical. Il serait tout aussi possible de faire varier la dimension b de la cavité.

Le champ électrique E dans la cavité et les lignes de courant dans ses parois latérales sont perpendiculaires au plan de la figure 3. Il n'est donc pas utile que le piston 12 soit en contact avec les parois horizontales 16 et 17 de la cavité. Par contre, le piston doit être en contact avec les parois verticales qui ferment la cavité et qui sont perpendiculaires à l'axe PP' car des lignes de courant traversent ces parois.

De plus, grâce à cette répartition particulière des lignes de courant, il est possible de supprimer tous les modes parasites. On distingue essentiellement deux types de modes parasites:
- les modes de cavité. Ces modes sont des modes TE et des modes TM présentant une variation longitudinale, c'est-à-dire des modes TMₘₙₒ avec p≠O. Tous ces modes présentent des composantes de courant transversales. Il est donc aisé de les atténuer en disposant au niveau des arêtes longitudinales de la cavité une substance atténuante 13 protégée par un cache métallique 14 comme cela est représenté sur la figure 3 pour deux arêtes. En effet, dans les modes TMₘₙₒ qui sont utilisés dans l'oscillateur selon l'invention, même la composante longitudinale du courant est nulle sur ces arêtes. On peut également disposer de la substance atténuante 13 dans l'épaisseur du piston mobile;
- les modes dus aux orifices de couplage. Les fentes 8 qui constituent les orifices de couplage présentent des fréquences de résonance que l'on atténue en disposant une substance atténuante 13 protégée par un cache métallique 15 aux extrémités de ces fentes de part et d'autre des vannes.

Enfin, on peut disposer de la substance atténuante à l'intérieur du boîtier étanche au vide qui contient l'oscillateur pour amortir les modes parasites qui pourraient s'y propager.

Cette élimination des modes parasites permet d'obtenir une résonance unique à très haute surtension et une grande pureté spectrale de l'oscillation. Ainsi, les sauts de mode aléatoires sont pratiquement inexistants et le rendement excellent.

## Revendications

1. Oscillateur hyperfréquence à interaction étendue, comportant une ligne à structure périodique constituée par une succession de vannes (5), ces vannes étant traversées ou léchées par un faisceau d'électrons linéaire, caractérisé en ce que:
- cette ligne surmonte une cavité rectiligne (7) dont les dimensions de la section transversale sont déterminées pour qu'elle se comporte comme un guide d'onde à la fréquence de coupure, selon l'axe longitudinal (00') de la ligne et sur un mode transverse magnétique, TMmn, avec m=1, 3, 5 ... et n=1, 2, 3, 4 ...;
- des orifices de couplage (8) entre les vannes et la cavité sont prévus sur la cavité, entre deux vannes successives et à intervalles réguliers, la tension d'anode du faisceau, les distancés entre deux vannes successives et entre deux orifices de couplage successifs étant fixées pour que le temps de transit du faisceau d'électrons d'un orifice de couplage (8) au suivant soit voisin, selon le mode de fonctionnement choisi (π, 2π, 3π), de la période, ou d'un multiple de la période, du champ électrique dont la longueur d'onde est la longueur d'onde de coupure de la cavité (Ac), la fréquence d'oscillations de l'oscillateur étant égale à la fréquence de coupure de la cavité;
- enfin, un dispositif de couplage (9) permet de prélever sur la cavité l'énergie de sortie de l'oscillateur.

2. Oscillateur selon la revendication 1, caractérisé en ce que chaque vanne (5) est percée d'un orifice (6) ou comporte une fente (11) où se propage le faisceau d'électrons.

3. Oscillateur selon l'une des revendications 1 ou 2, caractérisé en ce que l'oscillation se produit sur le mode π ou le mode 3π et en ce que la distance entre deux orifices de couplage successifs (8) est le double de celle entre deux vannes (5) successives.

4. Oscillateur selon l'une des revendications 1 ou 2, caractérisé en ce que l'oscillation se produit sur le mode 2π et en ce que la distance entre deux orifices de couplage successifs (8) égale celle entre deux vannes (5) successives.

5. Oscillateur selon l'une des revendications 1 à 4, caractérisé en ce que la cavité (7) est un parallélépipède droit, dont la base est un rectangle ou un carré de dimensions a et b, les dimensions a et b étant reliées à Io longueur d'onde de coupure de la cavité Àc et aux indices m et n par la relation:

6. Oscillateur selon la revendication 5, caractérisé en ce qu'il comporte une substance atténuante (13) protégée par un cache métallique (14) au niveau des arêtes longitudinales de la cavité (7).

7. Oscillateur selon l'une des revendications 1 à 6, caractérisé en ce qu'il comporte une substance atténuante (13) protégée par un cache métallique (15) aux extrémités des orifices de couplage (8) de part et d'autre des vannes (5).

8. Oscillateur selon l'une des revendications 5 à 7, caractérisé en ce qu'il comporte un piston (12) qui permet de modifier les dimensions a ou b de la cavité, ce piston n'étant en contact qu'avec les deux parois fermant la cavité qui sont perpendiculaires à l'axe longitudinal (PP') de la cavité (7).

9. Oscillateur selon la revendication 8, caractérisé en ce que de la substance atténuante (13) se trouve disposée dans l'épaisseur du piston mobile (12).

## Patentansprüche

1. Mikrowellenoszillator mit großen Wechselwirkungsbereich und mit einer eine periodische Struktur aufweisenden Leitung, die aus einer Aufeinanderfolge von Flügeln (5) gebildet ist welche von einem linienförmigen Elektronenbündel durchquert oder gestreift werden, dadurch gekennzeichnet, daß:
-diese Leitung auf einen geradlinigen Hohlraum (7) aufgesetzt ist, deren Querschnittsabmessungen so ausgelegt sind, daß sie sich wie ein Wellenleiter bei der Grenzfrequenz verhält, der entlang der Längsachse (00') der Leitung verläuft und im magnetischen Transversalmode TMmn arbeitet, mit m=1, 3, 5 ... und n=1, 2, 3, 4 ...;
- Kopplungsöffnungen (8) zwischen den Flügeln und dem Hohlraum an diesem zwischen zwei aufeinanderfolgenden Flügeln und in regelmäßigen Abständen vorgesehen sind, wobei die Anodenspannung des Bündels, die Abstände zwischen zwei aufeinanderfolgenden Flügeln und zwischen zwei aufeinanderfolgenden Kopplungsöffnungen so festgelegt sind, daß die Laufzeit des Elektronenbündels von einer Kopplungsöffnung (8) zur nächsten je nach dem gewählten Betriebsmodus (π, 2π, 3π) ungefähr gleich der Periode oder einem Vielfachen der Periode des elektrischen Feldes ist, dessen Wellenlänge die Wellenlänge für die Grenzfrequenz (λ_{c}) des Hohlraums ist, wobei die Schwingungsfrequenz des Oszillators gleich der Grenzfrequenz des Hohlraums ist;
- eine Kopplungsvorrichtung (9) die Abnahme der Ausgangsenergie des Oszillators an den Hohlraum gestattet.

2. Oszillator nach Anspruch 1, dadurch gekennzeichnet, daß jeder Flügel (5) von einer Öffnung (6) durchbrochen ist oder einen Schlitz (11) aufweist, worin sich das Elektronenbündel aus breitet.

3. Oszillator nach Anspruch 1 oder 2, dadurch gekennzeichnet, daß die Schwingung sich mit dem Modus ₇r oder 3₇r ausbildet und daß der Abstand zwischen zwei aufeinander folgenden Kopplungsöffnungen (8) das Doppelte des Abstandes zwischen zwei aufeinander folgenden Flügeln (5) beträgt.

4. Oszillator nach einem der Ansprüche 1 und 2, dadurch gekennzeichnet, daß die Schwingung mit dem Modus 2π auftritt und daß der Abstand zwischen zwei zufeinanderfolgenden Kopplungsöffnungen (8) gleich demjenigen zwischen zwei aufeinanderfolgenden Flügeln (5) ist.

5. Oszillator nach einem der Ansprüche 1 bis 4, dadurch gekennzeichnet, daß der Hohlraum (7) ein gerader Quader ist, dessen Basis ein Rechteck oder Quadrat der Abmessungen a und b ist, wobei die Abmessungen a und b in Beziehung zur Grenzwellenlänge A_{c} des Hohlraums und zu den Incides m und n stehen:

6. Oszillator nach Anspruch 5, dadurch gekennzeichnet, daß er eine dämpfende Substanz (13) umfaßt, die durch eine Metallmaske (14) an den Längsrändern des Hohlraums (7) geschützt ist.

7. Oszillator nach einem der Ansprüche 1 bis 6, dadurch gekennzeichnet, daß er eine dämpfende Substanz (13) umfaßt, welche durch eine Metallmaske (15) an den Enden der Kopplungsöffnungen (8) auf beiden Seiten der Flügel (5) geschützt ist.

8. Oszillator nach einem der Ansprüche 5 bis 7, dadurch gekennzeichnet, daß er einen Kolben (12) umfaßt, der eine Veränderung der Dimensionen a oder b des Hohlraumes gestattet, wobei dieser Kolben nur mit den beiden Wänden in Berührung ist, welche den Hohlraum verschließen und senkrecht zur Längsachse (PP') des Hohlraums (7) sind.

9. Oszillator nach Anspruch 8, dadurch gekennzeichnet, daß die dämpfende Substanz (13) in der Dicke des beweglichen Kolbens (12) angeordnet ist.

## Claims

1. Hyperfrequency oscillator having an extended interaction, comprising a line having a periodic structure and composed of a succession of vanes (5) traversed or wiped by linear electron beams, characterized in that:
- this line is disposed above a rectilinear cavity (7) the cross-sectional dimensions of which are so determined that it behaves as a waveguide at the cut-off frequency along the longitudinal axis (00') of the line and with a magnetic transverse mode TMₘₙ, with m=1, 3, 5 ... and n=1, 2, 3, 4 ...;
- coupling openings (8) between the vanes and the cavity are provided on the cavity between two successive vanes and at regular intervals, the anode voltage of the beam, the distances between two successive vanes and between two successive coupling openings being determined in such a manner that the transit time of the electron beam from one coupling opening (8) to the following is close to the period or to a multiple of the period of the electric field, according to the selected mode of operation (π, 2π, 3₇r), respectively, the wavelength of the electric field being the wavelength (À_{c}) for cut-off of the cavity, the oscillation frequency of the oscillator being the cut-off frequency of the cavity;
-a coupling device (9) allowing the output energy of the oscillator to be derived from the cavity.

2. Oscillator according to claim 1, characterized in that each vane (5) is pierced by an opening (6) or has a slot (11) wherein the electron beam propagates.

3. Oscillator according to any of claims 1 and 2, characterized in that the oscillation is of π type or 3π type and in that the distance between two successive coupling openings (8) is twice that between two successive vanes (55).

4. Oscillator according to any of claims 1 and 2, characterized in that the oscillation is of 2π type and in that the distance between two successive coupling openings (8) is the same as that between two successive vanes (5).

5. Oscillator according to any of claims 1 to 4, characterized in that the cavity (7) is a straight parallelepiped the base of which is a rectangle or square having the dimensions a and b, these dimensions a and b being related to the cut-off wavelength of the cavity λ_{c} and to the indexes m and n by the relation:

6. Oscillator according to claim 5, characterized in that it comprises a damping substance (13) protected by a metallic mask at the longitudinal edges of the cavity (7).

7. Oscillator according to any of claims 1 to 6, characterized in that it comprises a damping substance (13) protected by a metallic mask (15) at the ends of the coupling openings (8) on both sides of the vanes (5).

8. Oscillator according to any of claims 5 to 7, characterized in that it comprises a piston (12) permitting to modify the dimensions a or b of the cavity, this piston contacting only the two walls closing the cavity and which are perpendicular to the longitudinal axis (PP') of the cavity (7).

9. Oscillator according to claim 8, characterized in that the damping substance (13) is disposed within the thickness of the movable piston (12).
